# EUROPÄISCHE PATENTSCHRIFT

(11) **EP 0 444 596 B1**
(45) Veröffentlichungstag und Bekanntmachung des Hinweises auf die Patenterteilung: **24.11.1993**
(21) Anmeldenummer: 91102803.3
(22) Anmeldetag: 26.02.1991
(51) Int. Cl.: B67D 5/02

(54) **Vorrichtung zur Entnahme von hochreinen Flüssigkeiten aus Gebinden**
Device for discharging high-purity liquids from containers
Dispositif de prélèvement de liquides de haute pureté de récipients

(30) Priorität: 02.03.1990 DE 4006490
(43) Veröffentlichungstag der Anmeldung: 04.09.1991
(73) Patentinhaber: HOECHST AKTIENGESELLSCHAFT, 65926 Frankfurt am Main (DE)
(72) Erfinder: Klein, Heinz-Dieter, W-6238 Hofheim am Taunus (DE); Meissner, Petra, W-6500 Mainz (DE); Ochs, Norbert, W-6246 Glashütten (DE); Schottler, Martin, Dr., W-6200 Wiesbaden (DE); Sievert, Wolfgang, Dr., W-3050 Wunstorf (DE)

(56) Entgegenhaltungen:
- EP-A- 0 064 949
- EP-A- 0 226 713
- RESEARCH DISCLOSURE Nr. 311, März 1990, NEW YORK Seiten 278 - 280; WEAVER: 'CHEMICAL DRUM CONNECTION '

## Beschreibung

Die Erfindung betrifft eine Vorrichtung zur Entnahme von hochreinen Flüssigkeiten, insbesondere von hochreinen flüssigen Chemikalien aus Gebinden unter weitgehender Vermeidung von Partikelkontamination.

Bei der Entnahme von hochreinen Flüssigkeiten, wie organische Lösemittel, Säuren und Laugen, die unter anderem für die Herstellung von Arzneimitteln, polymeren optischen Fasern, optischen Speichern oder hochintegrierten Halbleiterbausteinen notwendig sind, aus Transportgebinden darf die Qualität der hochreinen Flüssigkeit nicht in Frage gestellt werden. Das heißt, neben der chemischen muß auch die Partikelkontamination weitgehend ausgeschlossen werden. Bei der Entnahmevorrichtung sind daher aufeinandergleitende Teile, Totvolumina und die Zufuhr von kontaminierten Belüftungsmedien zu vermeiden.

Die Erfindung löst die Aufgabe durch eine Vorrichtung, die dadurch gekennzeichnet ist, daß die Vorrichtung besteht
a) aus einer Anschlußplatte mit drei Bohrungen, von denen zwei Bohrungen jeweils einen Anschlußstutzen für Steigrohre durchdringen und
b) einer Kopfplatte mit einem integrierten Ventilkörper zur Aufnahme von mindestens zwei Ventilköpfen, wobei die Kopfplatte drei zur Anschlußplatte kongruente Bohrungen aufweist, von der sich eine durch den Ventilkörper erstreckt und die beiden anderen Bohrungen einerseits enden in Rohrstutzen, die in die Bohrungen der Anschlußplatte hineinragen und andererseits in Kanälen für die hochreinen Flüssigkeiten, die im Ventilkörper angeordnet und durch die Ventilköpfe unterbrochen sind.

Eine der Bohrungen kann zentral und die beiden anderen Bohrungen spiegelbildlich zur zentralen Bohrung angeordnet sein.

Der Ventilkörper kann mit zwei weiteren Kanälen versehen sein, die über zwei zusätzliche Ventilköpfe mit dem Kanalsystem für die hochreinen Flüssigkeiten in Verbindung stehen. Die Anschlußplatte kann als Matrize für die Kopfplatte ausgebildet sein und beide Platten können Einrichtungen zum Verbinden miteinander aufweisen. In den mit Rohrstutzen versehenen Bohrungen der Kopfplatte können Leiteinrichtungen wie Stifte oder Röhrchen angeordnet sein.

Die Vorteile der Erfindung sind im wesentlichen darin zu sehen, daß beim Abnehmen der Kopfplatte die in den mit Rohrstutzen versehenen Bohrungen zurückbleibenden kleinen Flüssigkeitsvolumen zwangsläufig und vollständig in das Gebinde zurücklaufen. Das Spülen des Entnahmesystems ist ohne Trennen der Kopfplatte von der Anschlußplatte möglich. Die Vorrichtung ist totvolumenarm; die Ausbildung von Partikelnestern in den chemikalienführenden Leitungen und Bohrungen wird verhindert. Die Konstruktion des Ventilkörpers, der in der Kopfplatte integriert ist, in Verbindung mit der Verwendung von Membranventilköpfen ermöglicht Schaltvorgänge, die nur wenige Partikel erzeugen.

Im folgenden wird die Erfindung anhand von lediglich einen Ausführungsweg darstellenden Zeichnungen näher erläutert. Es zeigt
Figur 1 die Anschlußplatte in Draufsicht,
Figur 2 die Entnahmevorrichtung teilweise geschnitten,
Figur 3 eine Ansicht der Kopfplatte,
Figur 4 den Schnitt III-III der Figur 3 und
Figur 5 den Schnitt IV-IV der Figur 4.

Die Entnahmevorrichtung besteht aus einer Anschlußplatte 4, die mit einer Überwurfmutter 21 oder dergleichen an der Füll- und Entnahmeöffnung 1 eines Gebindes befestigt werden kann. 22 deutet die Dichtung zwischen Anschlußplatte 4 und Öffnung 1 an. Die Anschlußplatte 4 ist mit einer durchgehenden zentralen Bohrung 7 versehen, zu der spiegelbildlich zwei Bohrungen 5, 6 angeordnet sind, die jeweils einen Anschlußstutzen 8 für die in das Gebinde ragenden Steigrohre (nicht dargestellt) durchdringen. Die Anschlußplatte 4 ist als Matrize für die Kopfplatte 9 ausgebildet. Sie kann Ausnehmungen 27, 28 aufweisen, die konzentrisch (27) um die Zentralbohrung 7 bzw. (28) um die Bohrungen 5, 6 angeordnet sind und die die Kopfplatte 9 mit den zylinderförmigen Bolzen 19, 20 aufnehmen. In die Ausnehmungen 28 münden die Bohrungen 5, 6. Die Kopfplatte 9 weist einen integrierten Ventilkörper 23 auf, der mit mindestens zwei Ventilsitzen 16, 17 zur Aufnahme von Ventilköpfen 2, 3 versehen ist. Die Kopfplatte 9 weist eine zentrale Bohrung 12 auf, die sich durch den Ventilkörper 23 erstreckt und mit der zentralen Bohrung 7 der Anschlußplatte 4 die Be- und Entlüftungsleitung für das Gebinde bildet. Zur zentralen Bohrung 12 sind spiegelbildlich zwei denzentrale Bohrungen 10, 11 angeordnet, die einerseits enden in Rohrstutzen 29, 30, die in die Bohrungen 5, 6 der Anschlußplatte 4 hineinragen, und andererseits in Kanälen 31, 32, 33, 34 für die hochreinen Flüssigkeiten, die im Ventilkörper 23 angeordnet und durch die Ventilköpfe 2, 3 unterbrochen sind. Die Kopfplatte kann gegen die Anschlußplatte mit Dichtungen 24, 25, 26 abgedichtet sein. Zum Spülen der Entnahmevorrichtung kann der Ventilkörper 23 mit Kanälen 13, 14 zum Heranführen von Spülflüssigkeiten versehen sein, die in zwei weiteren Ventilsitzen 37, 38 enden und über zwei Ventilköpfe (nicht dargestellt) mit den Kanälen 33, 34 in Verbindung stehen. Die Kanäle 33, 34 sind mit Leitungsanschlüssen 35, 36 versehen. Die in die Bohrungen 5, 6 ragenden Enden der Rohrstutzen 29, 30 können angeschrägt sein, was ein Leerlaufen der Bohrungen 10, 11 beim Trennen von Anschlußplatte 4 und Kopfplatte 9 beschleunigt. Eine weitere Beschleunigung des Leerlaufens wird durch Anordnen von Leiteinrichtungen 18, wie z.B. Stifte erreicht. 15 deutet den Überwurfring zum Verbinden von Kopf- und Anschlußplatte, 39 die Nocken der Anschlußplatte 4 in die der Überwurfring 15 eingreift und 40 Positioniernocken für die Kopfplatte 9 an.

Um zu gewährleisten, daß nur Gebinde gleichen Inhalts an die Entnahmevorrichtung angeschlossen werden können und für den Fall, daß die Anschlußplatte 4 an der Füll- und Entnahmeöffnung 1 des Gebindes verbleiben soll, kann die Anschlußplatte 4 mit einer Kodierung (Bohrungen) versehen sein, die mit entsprechenden Mitteln an der Kopfplatte 9 korreliert (nicht dargestellt).

## Patentansprüche

1. Vorrichtung zur Entnahme von hochreinen Flüssigkeiten aus Gebinden, dadurch gekennzeichnet, daß die Vorrichtung besteht
a) aus einer Anschlußplatte (4) mit drei Bohrungen (5, 6, 7), von denen zwei Bohrungen (5, 6) jeweils einen Anschlußstutzen (8) für Steigrohre durchdringen und
b) einer Kopfplatte (9) mit einem integrierten Ventilkörper (23) zur Aufnahme von mindestens zwei Ventilköpfen (2, 3), wobei die Kopfplatte (9) drei zur Anschlußplatte (4) kongruente Bohrungen (10, 11, 12) aufweist, von der sich eine (12) durch den Ventilkörper (23) erstreckt und die beiden anderen Bohrungen (10, 11) einerseits enden in Rohrstutzen (29, 30), die in die Bohrungen (5, 6) der Anschlußplatte (4) hineinragen, und andererseits in Kanälen (31, 32, 33, 34) für die hochreinen Flüssigkeiten, die im Ventilkörper (23) angeordnet und durch die Ventilköpfe (2, 3) unterbrochen sind.

2. Vorrichtung nach Anspruch 1, dadurch gekennzeichnet, daß eine der Bohrungen (7, 12) zentral und die beiden anderen Bohrungen (5, 6, 10, 11) spiegelbildlich zur zentralen Bohrung angeordnet sind.

3. Vorrichtung nach einem der Ansprüche 1 oder 2, dadurch gekennzeichnet, daß der Ventilkörper (23) zwei weitere Kanäle (13, 14) aufweist, die über zwei zusätzliche Ventilköpfe mit dem Kanalsystem (33, 34) für die hochreinen Flüssigkeiten in Verbindung stehen.

4. Vorrichtung nach einem der Ansprüche 1 oder 3, dadurch gekennzeichnet, daß die Anschlußplatte (4) als Matrize für die Kopfplatte (9) ausgebildet ist und beide Platten Einrichtungen (15, 39) zum Verbinden miteinander aufweisen.

5. Vorrichtung nach einem der Ansprüche 1 bis 4, dadurch gekennzeichnet, daß in den mit Rohrstutzen (29, 30) versehenen Bohrungen (10, 11) der Kopfplatte (9) Leiteinrichtungen (18) angeordnet sind.

6. Vorrichtung nach einem der Ansprüche 1 bis 5, dadurch gekennzeichnet, daß als Ventilköpfe (2, 3) Membranventilköpfe verwendet werden.

## Claims

1. A device for withdrawing ultrapure liquids from containers, wherein the device consists of
a) a connection plate (4) having three bores (5, 6, 7), of which two bores (5, 6) each penetrate a socket (8) for vertical pipes, and
b) a top plate (9) having an integrated valve body (23) for accommodating at least two valve heads (2, 3), the top plate (9) having three bores (10, 11, 12) congruent with the connection plate (4), of which one (12) extends through the valve body (23) and the two other bores (10, 11) terminate, on the one hand, in pipe sockets (29, 30), which project into the bores (5, 6) of the connection plate (4), and, on the other hand, in channels (31, 32, 33, 34) for the ultrapure liquids, which are arranged in the valve body (23) and are interrupted by the valve heads (2, 3).

2. The device as claimed in claim 1, wherein one of the bores (7, 12) is arranged centrally, and the two other bores (5, 6, 10, 11) are arranged in mirror image fashion with respect to the central bore.

3. The device as claimed in one of claims 1 or 2 wherein, the valve body (23) has two further channels (13, 14), which are connected via two additional valve heads to the channel system (33, 34) for the ultrapure liquids.

4. The device as claimed in one of claims 1 to 3, wherein the connection plate (4) is constructed as a matrix for the top plate (9), and the two plates have devices (15, 39) for connection to one another.

5. The device as claimed in one of claims 1 to 4, wherein guiding devices (18) are arranged in the bores (10, 11) of the top plate (9) provided with pipe sockets (29, 30).

6. The device as claimed in one of claims 1 to 5, wherein diaphragm valve heads are used as the valve heads (2, 3).

## Revendications

1. Dispositif de prélèvement de liquides à haute pureté à partir de récipients, caractérisé en ce que le dispositif se compose :
a) d'une plaque de raccord (4) comportant trois alésages (5,6,7), deux de ces alésages (5,6) traversant chacun un embout de raccordement (8) d'un tuyau ascendant, et
b) une plaque de recouvrement (9) comportant un corps de soupape (23) intégré pour le logement d'au moins deux têtes de soupape (2,3), la plaque de recouvrement (9) présentant trois alèsages (10,11,12) débouchant dans la plaque de raccord (4), l'un (12) de ces alésages s'étendant à travers le corps de soupape (23) alors que les deux autres alésages (10,11) débouchent d'un côté dans les embouts tubulaires (29,30) qui s'élèvent à l'intérieur des alésages (5,6) de la plaque de raccord (4), et de l'autre côté dans des canaux (31,32,33,34) pour les liquides à haute pureté, qui sont disposés dans le corps de soupape (23) et sont interrompus par les têtes de soupape (2,3).

2. Dispositif selon la revendication 1, caractérisé en ce que l'un des alésages (7;12) est central et que les deux autres alésages (5,6 ; 10,11) sont disposés symétriquement par rapport à l'alésage central.

3. Dispositif selon l'une des revendications 1 ou 2, caractérisé en ce que le corps de soupape (23) présente deux autres canaux (13,14) qui sont en liaison avec le système de canaux (33,34) pour les liquides à haute pureté, par l'intermédiaire de deux têtes de soupape additionnelles.

4. Dispositif selon l'une des revendications 1 à 3, caractérisé en ce que la plaque de raccord (4) est construite comme matrice de la plaque de recouvrement (9), et en ce que les deux plaques présentent des équipements (15,39) permettant de les lier l'une à l'autre.

5. Dispositif selon l'une des revendications 1 à 4, caractérisé en ce que des dispositifs de guidage (18) sont disposés dans les alésages (10,11) de la plaque de recouvrement (9) pourvus d'embouts tubulaires (29,30).

6. Dispositif selon l'une des revendications 1 à 5, caractérisé en ce que l'on utilise comme têtes de soupape (2,3) des têtes de soupape à diaphragme.
